# EUROPÄISCHE PATENTSCHRIFT

(11) **EP 0 871 839 B1**
(45) Veröffentlichungstag und Bekanntmachung des Hinweises auf die Patenterteilung: **01.12.1999**
(21) Anmeldenummer: 96900081.9
(22) Anmeldetag: 01.01.1996
(51) Int. Cl.: F23B 5/04, F23L 9/00

(54) **VERBRENNUNGSOFEN MIT SEKUNDÄRLUFTFÜHRUNG, INSBESONDERE UNTERBRAND-HEIZKESSEL**
COMBUSTION FURNACE WITH A SECONDARY-AIR FEED, IN PARTICULAR AN UNDER-BURNING BOILER
FOUR A COMBUSTION AVEC CANALISATION D'AIR SECONDAIRE, EN PARTICULIER CHAUDIERE A COMBUSTION PAR LE BAS

(43) Veröffentlichungstag der Anmeldung: 21.10.1998
(73) Patentinhaber: Ackermann, Karl, 84323 Massing (DE)
(72) Erfinder: Ackermann, Karl, 84323 Massing (DE)
(74) Vertreter: Hanke, Hilmar
(86) Internationale Anmeldenummer: DE9600002
(87) Internationale Veröffentlichungsnummer: WO9724556

(56) Entgegenhaltungen:
- EP-A- 0 105 081
- DE-A- 3 524 962
- DE-A- 4 012 363
- DE-U- 9 418 396
- FR-A- 2 333 201

## Beschreibung

Die Erfindung betrifft einen Verbrennungsofen für zu verbrennende Festbrennstoffe, insbesondere Unterbrand-Heizkessel, mit einem Füllschacht und einer nachgeordneten hinteren Nachbrennkammer, welche an ihrem füllschachtseitigen, im unteren Füllschachtbereich gelegenen Rauchgas-Eingang Sekundärluft-Zuführungsöffnungen aufweist. Ein solcher Ofen ist aus Dokument DE-U-9 418 396 schon bekannt.

Es ist bereits bekannt, Verbrennungssysteme zu verwenden, bei denen die bei der Verbrennung von Festbrennstoffen entstehenden Rauchgase zusätzlich verbrannt werden, um einen höheren Wirkungsgrad der Brennstoffe zu erzielen. Dies wird einerseits dadurch erreicht, daß die beim Anheizen des Ofens entstehenden Schwelgase zusammen mit überschüssiger Luft aus dem Füllschacht abgesaugt und mit Frischluftgemisch dem Glutbett zur Nachverbrennung zugeführt werden. Zu diesem Zweck ist zwischen dem Füllschacht und dem Isoliermantel des Ofens ein Kanal vorgesehen, der im Bereich seiner Sohle mit einer regulierbaren Frischluftzufuhr in Verbindung steht. Diese Maßnahme reicht für sich allein noch nicht aus, um praktisch alle unverbrannten Anteile der Rauchgase von der Rauchgaskammer und den Rauchgaszügen beispielsweise eines Wärmetauschers fernzuhalten.

Eine Verbesserung des Wirkungsgrades der Brennstoffe wird gemäß DE-PS 35 24 962 auch dadurch erreicht, daß bei einem Verbrennungsofen der eingangs genannten Art die Rauchgase an unterer Stelle aus einem Füllschacht abgezogen und in einer hinteren Nachbrennkammer vollständig verbrannt werden, bevor das Rauchgas beispielsweise zu einer Rauchgaskammer oder zu hinteren Rauchgaszügen eines Heizkessels gelangt. Die Nachbrennkammer ist hierbei als sog. Zirkulationskammer ausgebildet und besitzt eine untere tangential in die Zirkulationskammer einmündende Wand, welche in nächster Nähe zum Füllschacht Sekundärluft-Zuführungsöffnungen aufweist, um das nachzuverbrennende Rauchgas mit angewärmter Frischluft anzureichern.

Es hat sich gezeigt, daß durch den Glutstock ungünstige Strömungsverhältnisse entstehen und es beim Eintritt in den freien Kanal zur Nachbrennkammer zu einer laminaren Schichtung der Strömung kommen kann, was sich ungünstig auf die Vermischung der Rauchgase auswirkt. Die Folge ist eine Unregelmäßigkeit der Verbrennung. Auch kann es passieren, daß die Sekundärluft-Zuführungsöffnungen durch nachschiebenden Brennstoff aus dem Füllschacht im Querschnitt eingeengt oder einzelne Öffnungen vollständig verstopft werden, was mit einer Verschlechterung des Wirkungsgrades einhergeht.

Aufbauend auf dem vorgenannten Stand der Technik ist es Aufgabe der Erfindung, einen Verbrennungsofen für zu verbrennende Festbrennstoffe der eingangs genannten Art zu schaffen, welcher einfach aufgebaut ist und einen sehr hohen Wirkungsgrad der Brennstoffe durch Verbrennung praktisch sämtlicher Brennstoff- bzw. Rauchgasbestandteile erzielt.

Gelöst wird die der Erfindung zugrundeliegende Aufgabe durch die Merkmale des Anspruchs 1.

Vorteilhaft weitergebildet wird der Erfindungsgegenstand durch die Merkmale der Unteransprüche 2 bis 10.

Insbesondere ist den Sekundärluft-Zuführungsöffnungen ein Stehrost vorgeordnet, welcher den Festbrennstoff im Eingangsbereich zur Nachbrennkammer zurückhält, und es weist die als Zirkulationskammer ausgebildete Nachbrennkammer ausgangsseitig zumindest einen Vor- oder Nachglühkopf auf.

Der Stehrost erstreckt sich im wesentlichen senkrecht zum unteren horizontalen Füllschachtrost bis hin in den Eingangsbereich zur Nachbrennkammer, und zwar über die gesamte Breite des Füllschachtes. Er besitzt vorzugsweise Vertikalschlitze, durch welche zusätzliche Rauchgasanteile dem Eingang der Nachverbrennungskammer zugeführt werden.

Der Stehrost umfaßt insbesondere voneinander beabstandete Luftführungshaken, welche auf der Füllschachtseite des Rostes insbesondere in vertikaler Richtung angeordnet sind. Die Luftführungshaken sind zweckmäßigerweise separate Bauteile, welche in den Stehrost an gewünschter Stelle eingehängt werden können. Die Luftführungshaken sind so ausgebildet, daß sie einerseits die nachgeordneten Sekundärluft-Zuführungsöffnungen in einer Weise schützen, daß diese nicht durch nachschiebenden Brennstoff verstopfen können, so daß das Einströmen der Sekundärluft in kontrollierter Weise bei gleichbleibendem Querschnitt erfolgt. Darüber hinaus sind die Luftführungshaken den Vertikalschlitzen des Stehrostes vorgeordnet, so daß auch diese Schlitze nicht durch Brennstoff verstopfen können. Durch die erfindungsgemäßen Luftführungshaken werden im Eingangsbereich zur Nachbrennkammer optimale Strömungsverhältnisse, insbesondere eine starke Verwirbelung der Brenngase, geschaffen. Dadurch können sich die Brenngase mit der Sekundärluft sehr gut vermischen und die unverbrannten Anteile in der Nachbrennkammer praktisch vollständig nachverbrannt werden. Es hat sich gezeigt, daß die Konstruktion der Luftführungshaken die Verbrennungswerte der Feuerung nachweislich verbessern. Die Haken sind im Schnittpunkt von Glutstock, Sekundärlufteintritt und Nachbrennkammer angebracht. Die starke Zirkulation sorgt dafür, daß keine "strähnige" Strömung in Richtung Nachbrennkammer erfolgt. Bei kurzflammigen und sehr schwierig zu verbrennenden Festbrennstoffen wird durch die Luftführungshaken sehr frühzeitig die Verbrennung eingeleitet. Die wie Glühköpfe arbeitenden Luftführungshaken bringen das Brenngas schon unmittelbar nach dem Glutstock zur Zündung. Damit tragen die Luftführungshaken zur Optimierung der Gemischaufbereitung bei. Durch die Luftführungshaken können selbst schwierige Brennstoffe, z.B. Restholz in Form feingeschnittener Späne, optimal verbrannt werden, ohne daß diese in den Eingang der Nachbrennkammer gelangen. Je nach Brennstoffart können die Luftführungshaken dimensioniert und am Stehrost positioniert werden. Von Vorteil ist ferner, daß die Luftführungshaken, welche Verschleißteile sind, leicht ausgewechselt werden können. Sie sind vornehmlich aus Feuerbeton oder aus vergleichbarem Material.

Durch die Erfindung wird ferner die Brennkammertechnik weiter verbessert durch die Einrichtung einer Drittluftzugabe (Tertiärluft). Über Bohrungen in einer Nachbrennkammerwand, welche vorzugsweise eine Lochplatte ist, wird Drittluft den Brenngasen beigemischt. Eventuell an dieser Stelle noch vorhandene unverbrannte Brenngase werden mithin ein weiteres Mal mit vorgewärmter Luft versorgt, so daß eine Zündung möglich wird.

Durch die Erfindung wird die Brennkammertechnik auch verbessert durch eine besondere Ausgestaltung einer Nachbrennkammer in Form einer Zirkulationskammer, welche oberseitig einen tangentialen Schrägabschnitt vorsieht. Der Schrägabschnitt weist am unteren und/oder am oberen Ende Vor- bzw. Nach-Glühköpfe auf, und es ist die Zirkalationskammer aus Gründen eines einfachen Aufbaus und einer vereinfachten Wartung bevorzugt aus zwei Teilen aufgebaut: einer vorderen Kammerhälfte im Bereich des Füllschachtes und einer hinteren Kammerhälfte. Beide Kammerhälften sind lösbar am Ofen- bzw. Kesselkörper befestigt, insbesondere über Einhänghaken. Die Kammerhälften bestehen bevorzugt aus Schamott, feuerfestem Beton oder dergleichen und besitzen eine hohe Standfestigkeit. Die spezifische Form der vorgenannten Zirkulationskammer ist Resultat empirischer Versuche. Ein Vollverwirbelung der Brenngase findet nur im Bereich des Wirbelzentrums der Zirkulationskammer statt. Im Randbereich des "Wirbels" reißt die Strömung im Eingangsbereich des oberen tangentialen Schrägabschnitts der Zirkulationskammer ab und gelangt ohne 360°-Verwirbelung direkt in den Schrägabschnitt. Eine derartige Kammerdurchströmung im Randbereich der Kammer ist als im wesentlichen S-förmig zu bezeichnen.

Von Vorteil der vorgenannten Ausbildung ist, daß sowohl die Durchmischung als auch die Verweilzeit der Gase und eine weitgehende Oxidation der vorhandenen Verbrennungsgase gewährleistet sind. Die nachgeschalteten Vor- und Nach-Glühköpfe am Ausgang der Zirkulationskammer ermöglichen durch die zusätzliche Temperaturerhöhung die Restoxidation der noch vorhandenen Sauerstoffatome. Die Stufen innerhalb der Zirkulationskammer mit Vor- und Nach-Glühkopf gewährleisten über die Oxidation des Kohlenstoffes auch, daß die Zwischenreaktionen der Verbrennung wie die heterogene Wassergas-Reaktion mit ihrer Folgereaktion der hydrierenden Vergasung sowie die Rückreaktion ("Boudouard-Effekt") zum größten Teil kompensiert werden können.

Eine Optimierung der Brennverhältnisse in der Nachbrennkammer wird zusätzlich dadurch erreicht, daß die Nachbrennkammer, die als Wirbelkammer ausgebildet ist, zusätzlich obere Wirbelsteine rechts und links an der vertikalen Wandseite besitzt, um eine Einschnürung und somit eine nochmalige Verwirbelung der Strömung zu erreichen.

Durch die Erfindung ist ein Betreiben eines Heizkessels mit Brennstoffen der Klassen 6 und 7 mit sehr hohen CO₂ und sehr niedrigen CO-Werten weit unter der Bundesimmissionsschutzverordnung möglich.

Die Erfindung wird nachfolgend anhand von Ausführungsbeispielen unter Bezugnahme auf die beigefügte Zeichnung näher erläutert; es zeigen:
- Fig. 1: eine aufgebrochene perspektivische Ansicht eines Heizkessels mit der Erfindung,
- Fig. 2: einen in einem Stehrost eingehängten Luftführungshaken,
- Fig. 3: den Luftführungshaken gemäß Fig. 2 in einer Stirnansicht,
- Fig. 4: eine Lochplatte für Tertiärluft,
- Fig. 5: einen Querschnitt durch die Lochplatte gemäß Fig.4 längs der Linie A-A, und
- Fig. 6 und 7: linken bzw. rechten Wirbelstein der Nachbrennkammer in einer Seitenansicht, Stirnansicht und in Draufsicht, und
- Fig. 8: einen Vertikalschnitt durch einen Heizkessel im Bereich einer Zirkulationskammer in besonderer Ausgestaltung.

Der in Fig. 1 veranschaulichte Verbrennungsofen 1 ist ein Heizkessel mit hinteren Rauchgaszügen 22 und besitzt vorne einen vertikal sich erstreckenden Füllschacht 2, der mit Festbrennstoffen, insbesondere mit Restholz, Späne od.dgl., von oben befüllt werden kann. Hinter dem Füllschacht 2 befindet sich nach einer Zwischenwand eine Nachbrennkammer 3, welche einen unteren Durchgang zum Füllschacht 2 und einen oberen Ausgang zu den Rauchgaszügen 22 aufweist. Die Nachbrennkammer 3 ist in Form einer Zirkulationskammer 22, beispielsweise gemäß Fig. 8, ausgebildet und besitzt im Bereich ihres Einganges Sekundärluft-Zuführungsöffnungen 4.

Neben dem horizontalen Füllschachtrost 6 ist ein weiterer Rost in Form eines Stehrostes 5 vorgesehen, welcher sich in vertikaler Richtung über die gesamte Heizkesselbreite erstreckt, und zwar vom Füllschachtrost 6 bis in die Höhe des Eingangs zur Nachbrennkammer 3, wo sich auch die Sekundärluft-Zuführungsöffnungen 4 in dichter Nachbarschaft befinden.

Der Stehrost 5 ist aus gleich ausgebildeten Einzelplatten aufgebaut, welche voneinander in gleichem Abstand schlitzausbildend miteinander verbunden sind.

In den Stehrost 5 sind in vertikaler Richtung voneinander beabstandete Luftführungshaken 2 eingehängt, wie dies insbesondere in Fig. 2 gezeigt ist.

Die Luftführungshaken 8 besitzen jeweils einen oberen Hakenabschnitt 9 mit einem oberen kopfartigen Vorsprung 12 und einen seitlichen Abstützungsabschnitt 10, wobei beide Abschnitte 9, 10 formschlüssig mit entsprechenden Abschnitten des Stehrostes 5 eingreifen können, wie dies insbesondere aus den Fig. 2 und 3 zu entnehmen ist. Jeder Luftführungshaken 8 kann mithin von oben auf der Füllschachtseite in den Stehrost eingehängt und unten seitlich in einem zugehörigen Vertikalschlitz 7 des Stehrosts 5 abgestützt werden, wobei der seitliche Abstützungsabschnitt 10 eine vordere Nase 23 besitzt, die in den zugehörigen Vertikalschnitt hineinragt.

Zwischen oberem Hakenabschnitt 9 und unterem seitlichen Abstützungsabschnitt 10 weist der Luftführungshaken 8 eine seitliche Ausbuchtung 11 auf, die für eine zusätzliche Verwirbelung der Rauchgase im Betrieb eines Verbrennungsofens 1 sorgt.

Die Luftführungshaken 8 werden vor jedem Vertikalschlitz 7 des Stehrosts 5 eingehängt oder bei weniger feinem Restholz bei jedem zweiten Vertikalschlitz 7 oder dritten, etc., je nachdem, wie groß die Gefahr ist, daß die Vertikalschlitze 7 durch das Restholz verstopfen können.

Der obere Vorsprung 12 eines jeden Luftführungshakens 8 sorgt durch seine Höhe und Breitenerstreckung auch dafür, daß die dahintergelegenen Sekundärluft-Zuführungsöffnungen 4 frei von Restholz gehalten werden, welches im Füllschacht 2 angeordnet ist. Im Betrieb arbeiten die Luftführungshaken 8 wie Glühköpfe und bringen das Brenngas schon unmittelbar nach dem Glutstock zur Zündung. Das Brenngas kann anstandslos durch Vertikalschlitze 7, Ausbuchtungen 11 und zwischen den oberen Vorsprüngen 12 in den Eingang der Nachbrennkammer 3 gelangen, und zwar aus unterschiedlichen Richtungen, so daß eine starke Verwirbelung schon am Eingang der Nachbrennkammer 3 gegeben ist. Die starke Verwirbelung wird weiter unterstützt durch die im wesentlichen senkrecht hierzu zugeführte Sekundärluft durch die Zuführungsöffnungen 4, welche nicht durch nachschiebenden Brennstoff aus dem Füllschacht verstopfen können.

Der tangentiale Wandabschnitt 14 der als Zirkulationskammer ausgebildeten Nachbrennkammer 3 ist beispielsweise nach Art der Fig. 4 und 5 als Lochplatte aufgebaut und weist eine Reihe von Tertiärluft-Zuführungsöffnungen 13 auf, welche parallel zu der Reihe der vorgelagerten Sekundärluft-Zuführungsöffnungen 4 verläuft. Die Lochplatte ist ebenfalls aus feuerfestem Beton, Schamott od.dgl. ausgebildet, wie auch die gesamte Zirkulationskammer schlechthin. Die Einrichtung der Drittluftzugabe (Tertiärluft) besorgt ein zusätzliches Beimischen von Luft in der Brennkammer an einer Stelle, an der eventuell noch unverbrannte Brenngase existieren könnten. Diese unverbrannten Brenngase werden dort noch mit vorgewärmter Luft versorgt und dabei gut vermischt und restverbrannt.

Eine besonders gute Durchmischung der Gase und eine hohe Verweilzeit der Gase und eine Restoxidation noch vorhandener Sauerstoffatome ergibt sich bei einer Ausgestaltung einer Nachbrennkammer in Form einer Zirkulationskammer 22 nach Fig. 8.

Die Zirkulationskammer 22 besteht aus einer vorderen Kammerhälfte 23 aus Schamott oder dergleichen und einer zugehörigen hinteren Kammerhälfte 24 aus gleichem Material. Beide Kammerhälften 23 und 24 sind über kesselbefestigte Einhänghaken 27 dergestalt in den Heizkesselkörper einhängbar, daß eine zentrale "Wirbelkammer" entsteht, in welche unterseitig die Gase tangential zur hinteren Kammerhälfte einströmen können. Darüberhinaus wird oberseitig ein tangentialer Schrägabschnitt 28 einer Zirkulationskammer 22 ausgebildet, welcher im wesentlichen parallel zum unteren tangentialen Wandabschnitt 14 verläuft und eine S-förmige Durchströmung im Randbereich der Zirkulationskammer erlaubt. Der obere Schrägabschnitt 28 wird endseitig von jeweils einem Glühkopf begrenzt: unterseitig von einem Vor-Glühkopf 26 in integrierter Ausbildung mit der hinteren Kammerhälfte 26 und oberseitig von einem Nach-Glühkopf 25 in integrierter Ausbildung mit der vorderen Kammerhälfte 23. Vor- und Nach-Glühkopf liegen sich also - bezogen auf die Durchströmungsrichtung im Schrägabschnitt 28 - versetzt gegenüber.

In der Anordnung nach Fig. 8 ist der Stehrost 8 mit dem tangentialen Wandabschnitt 14 einstückig ausgebildet. Die Luftführungshaken 8 sind unmittelbar im Bereich der Sekundär-Zuführungsöffnungen 4 eingehängt.

Die Verwirbelung in einer als Zirkulationskammer ausgebildeten Nachbrennkammer 3 wird durch zwei Wirbelsteine 15 und 16 optimiert, welche am oberen Ausgang der Nachbrennkammer 3 gemäß Fig. 1 vorgesehen sind. Die beiden Wirbelsteine 15, 16 werden gemäß Fig.1 links und rechts wandseitig angebracht, um eine Einschnürung des Rauchgasausgangs und somit eine nochmalige Verwirbelung der Strömung zu erreichen.

Die beiden Wirbelsteine 15 und 16 der Fig. 1 sind in größerer Einzelheit in den Fig. 6 und 7 dargestellt und sind im wesentlichen gleich, jedoch spiegelbildlich zueinander ausgebildet. Beide Wirbelsteine 15, 16 weisen zwei untere schräge Auflageflächen 17 auf, wobei der Mittelabschnitt 24 entsprechend der Form der Wirbelkammer gebogen ist, um an dieser oberen Stelle einen geschlossen Wirbel auszubilden.

Beide Wirbelsteine 15, 16 weisen ferner eine vertikale Außenfläche 18 auf, welche im eingesetzten Zustand der Wirbelsteine in der Brennkammer dicht an der zugehörigen Innenwand des Verbrennungsofens anliegen.

Beide Wirbelsteine 15, 16 weisen schließlich eine schräge Innenwand 19 auf, die im eingesetzten Zustand der Wirbelsteine in der Nachbrennkammer 3 nach der Einschnürung eine Erweiterung des Ausgangs der Nachbrennkammer 3 besorgen.

Einer der beiden Wirbelsteine, im Ausführungsbeispiel der Fig.1 der rechte Wirbelstein 16, welcher in größerer Einzelheit in der Fig. 7 gezeigt ist, weist eine obere zentrale Aussparung 21 auf, welche nach unten verjüngt ausgebildet ist und parallel zur Längserstreckung des Stehrostes 5 bzw. der Achse der Wirbelkammer sich erstreckt, und zwar in geringfügiger Schräglage nach unten in Richtung des Ausgangs der Nachbrennkammer 3.

Die zentrale Aussparung 21 ist für ein externes Schauloch vorteilhaft.

## Patentansprüche

1. Verbrennungsofen für zu verbrennende Festbrennstoffe, mit einem vorderen Füllschacht (2) und einer nachgeordneten, hinteren, als Zirkulationskammer ausgebildeten Nachbrennkammer, welche an ihrem füllschachtseitigen, im unteren Füllschachtbereich gelegenen Rauchgas-Eingang Sekundärluft-Zuführungsöffnungen (4) aufweist, denen ein den Festbrennstoff zurückhaltender Stehrost (5) vorgeordnet ist,
dadurch gekennzeichnet,
daß die als Zirkulationskammer (22) ausgebildete Nachbrennkammer ausgangsseitig einen tangentialen Schrägabschnitt (28) besitzt, welcher mit zumindest einem Glühkopf (25 bzw. 26), vorzugsweise mit einem Vor-Glühkopf (26) und einem Nach-Glühkopf (25), ausgebildet ist.

2. Verbrennungsofen nach Anspruch 1,
dadurch gekennzeichnet,
daß der Stehrost (5) weitere Glühköpfe besitzt und am unteren Wandabschnitt des Füllschachts (2) angeordnet ist, welcher zwischen Nachbrennkammer-Eingang und Füllschachtrost (6) gelegen ist, wobei der Stehrost (5) Vertikalschlitze (7) aufweist aus im wesentlichen gleichen, voneinander beabstandeten Vertikalplatten aufgebaut ist, und auf der Füllschachtseite voneinander beabstandete Luftführungshaken (8) besitzt, welche die weiteren Glühköpfe sind.

3. Verbrennungsofen nach Anspruch 2,
dadurch gekennzeichnet,
daß die Luftführungshaken (8) separate Teile sind, welche am Stehrost (5) einhängbar und im wesentlichen in vertikaler Anordnung am Stehrost positionierbar sind, wobei die Luftführungshaken (8) gleich aufgebaut sind.

4. Verbrennungsofen nach Anspruch 2 oder 3,
dadurch gekennzeichnet,
daß die Luftführungshaken (8) einen oberen Hakenabschnitt (9) und einen unteren seitlichen Abstützungsabschnitt (10) besitzen, wobei zumindest der obere Hakenabschnitt formschlüssig mit einem entsprechenden Stehrostabschnitt in Eingriff bringbar ist, zwischen oberem Hakenabschnitt (9) und unterem Abstützungsabschnitt (10) eine Ausbuchtung (11) ausgebildet ist, die Luftführungshaken (8) obere Vorsprünge (12) besitzen, welche den Rauchgaseingang zur Nachbrennkammer (3) hin örtlich verengen, und die seitlich voneinander beabstandeten oberen Vorsprünge (12) sich praktisch über die gesamte Höhe des Rauchgaseingangs erstrecken.

5. Verbrennungsofen nach einem der Ansprüche 2 bis 4,
dadurch gekennzeichnet,
daß die Luftführungshaken (8) und/oder der Stehrost aus Schamott oder hochfeuerfestem Beton gebildet sind.

6. Verbrennungsofen nach einem der Ansprüche 1 bis 5,
dadurch gekennzeichnet,
daß die Zirkulationskammer (22) eine vordere Kammerhälfte (23) und eine hintere Kammerhälfte (24) aufweist, wobei die hintere Kammerhälfte (24) im Bereich des unteren Endes des Schrägabschnitts (28) einen hinteren Vor-Glühkopf (26) und die vordere Kammerhälfte (23) im Bereich des oberen Endes des Schrägabschnitts (28) einen vorderen Nach-Glühkopf (25) besitzt, und die vordere und die hintere Kammerhälfte (23, 24) lösbar am Ofen- bzw. Kesselkörper befestigbar sind, insbesondere in Einhänghaken (27) des Ofen- bzw. Kesselkörpers eingehängt werden können.

7. Verbrennungsofen nach einem der Ansprüche 1 bis 6,
dadurch gekennzeichnet,
daß die als Zirkulationskammer ausgebildete Nachbrennkammer (3) ausgangsseitig zwei Wirbelsteine (15, 16) aufweist, welche im seitlichen Wandbereich ausgangsseitig geschlossene Wirbelabschnitte und einen zentralen eingeschränkten Rauchgasauslaß ausbilden.

8. Verbrennungsofen nach Anspruch 7,
dadurch gekennzeichnet,
daß die Wirbelsteine (15, 16) aus Schamott oder aus hochfeuerfestem Beton ausgebildet sind.

9. Verbrennungsofen nach Anspruch 7 oder 8,
dadurch gekennzeichnet,
daß die Wirbelsteine (15, 16) schräge untere Auflageflächen (17), sowie eine vertikale Außenfläche (18) und eine schräge Innenfläche (19), wobei die untere Dicke (D) der Wirbelsteine (15, 16) größer als die obere Dicke (d) ist, und ferner eine obere Horizontalfläche (20) besitzen, welche eine zentrale Aussparung (21) aufweist.

10. Verbrennungsofen nach Anspruch 9,
dadurch gekennzeichnet,
daß die zentrale Aussparung (21) nach unten konisch verjüngt ausgebildet ist und in Richtung des eingeschränkten Rauchgasanschlusses schräg nach unten verläuft.

## Claims

1. Combustion furnace, designed to burn solid fuels, the furnace comprising, in front, a feed shaft (2), and, located behind it, a a secondary or post combustion chamber designed to be a circulation chamber, which chamber has secondary-air inlets (4) at the smoke inlet located at the bottom, on the feed shaft side, and with an upright grate (5) in front of the secondary-air inlets to restrain said solid fuels, characterized in that the secondary combustion chamber designed to be a circulation chamber (22) comprising an inclined tangential section (28) on the outlet side with, at least, one heating head (25 or 26, respectively), in particular a primary heating head (26 ) and a secondary heating head (25).

2. Combustion furnace according to claim 1,
characterized in that the upright grate (5) comprises further heating heads and is located at the bottom wall section of the feed shaft (2), and is situated between the inlet of the secondary combustion chamber and the grate (6) of the feed shaft wherein the upright grate (5), having vertical slots (7), is a structure of vertical plates, which are, in general, identical and in a distance to each other, and wherein the upright grate further having suspended air-guide fittings (8) which fittings (8) being the further heating heads.

3. Combustion furnace according to claim 2
characterized in that said air-guide fittings (8) are separate parts which are suited to suspend from the upright grate (5) and which can be placed, in general vertically, at the upright grate, wherein the air-guide fittings (8) are identical.

4. Combustion furnace according to claim 2 or 3
characterized in that the air-guide fittings (8) comprise an upper hook portion (9) and a lower side supporting portion (10) wherein at least the upper hook portion has a form to engage with a portion of the upright grate, respectively, and between the upper hook portion (9) and the lower supporting portions (10) is an excavation (11), the air-guide fittings (8) further having upper protrusions (12) to locally constrict the smoke inlet to the secondary combustion chamber, and with upper protrusions (12) which are in a distance side by side, extending through essentially the total hight of the smoke inlet.

5. Combustion furnace according to one of the claims 2 through 4 characterized in that the air-guide fittings (8) and/or the upright grate are of a fire-clay or of concrete of high fire resistance.

6. Combustion furnace according to one of the claims 1 through 5 characterized in that the circulation or swirle chamber (22) having, in front, a chamber portion (23) and, located behind it, a further chamber portion (24), wherein the further chamber portion (24) having a primary heating head (26) behind, in the region of the basis end of the inclined section (28), and the front chamber portion (23) having a secondary heating head (25) in the region of the upside end of the inclined section (28) , and wherein the chamber front portion (23) and the further chamber portion (24) are non-fixedly mounted to the body of the furnace or boiler, respectively, in particular in suspended fittings (27) of the body of furnace or boiler, in which fittings (27) the chamber portions (23, 24) are suspending.

7. Combustion furnace according to one of the claims 1 through 6 characterized in that the secondary combustion chamber (3), which is a circulation chamber, comprises two swirle blocks (15, 16) on the outlet side, which blocks are designed to form closed turbulence sections in the region of the wall sides, on the outlet side, and to form a central restricted smoke outlet.

8. Combustion furnace according to claim 7
characterized in that the swirle blocks (15, 16) are of fire-clay or of concrete which is of high fire resistance.

9. Combustion furnace according to claim 7 or 8
characterized in that the swirle blocks (15, 16) having, on the base, inclined supporting faces (17), a vertical outer face (18) and an inclined inner face (19) wherein the base thickness (D) of the swirle blocks (15, 16) is larger than the upside thickness (d), and having further an upper horizontal face (20) with a central opening (21).

10. Combustion furnace according to claim 9
characterized in that the central opening (21) is designed to be conically restricted to the bottom and is inclined to the bottom, in the direction of the restricted smoke connection.

## Revendications

1. Un four d'incinération pour des corps solides combustibles, avec une cuve de remplissage (2) placée à l'avant et une chambre de post-combustion postérieure, placée à l'arrière, servant de chambre de circulation et comportant des ouvertures (4) permettant l'entrée de l'air secondaire placées à côté de l'entrée de gas de combustion, du coté de la cuve de remplissage, dans la partie inférieure de la cuve de remplissage, ces ouvertures étant précédées d'une grille verticale (5) qui retient les corps solides combustibles, caractérisé en cela, que la chambre de post-combustion servant de chambre de circulation (22) possède sur le coté extérieur une partie en biais tangentielle (28) étant composée au moins d'une pointe incandescente (25; 26) ou, ce qui serait mieux, d'une pointe antérieure (26) et d'une pointe postérieure (25).

2. Un four d'incinération, d'après la revendication 1,
caractérisé en cela, que la grille verticale (5) possède d'autres pointes incandescentes et est placée contre la partie du bas de la paroi de la cuve de remplissage (2), celle-ci étant posée entre l'entrée de la chambre de post-combustion et la grille (6) de la cuve de remplissage, la grille verticale (5) comportant des rainures verticales (7) et étant composée de plaques verticales essentiellement égales et distancées les uns des autres, et possédant sur le coté de la cuve de remplissage des crochets (8) pour la conduite de l'air distancés les uns des autres et qui sont les autres pointes incandescentes.

3. Un four d'incinération, d'après la revendication 2,
caractérisé en cela, que les crochets (8) pour la conduite de l'air sont des éléments particuliers pouvant être accrochés à la grille verticale (5) et pouvant être essentiellement positionnés verticalement les uns après les autres sur la grille verticale, ces crochets (8) étant fabriqués sur le même modèle.

4. Un four d'incinération, d'après la revendication 2 ou 3, caractérisé en cela, que les crochets (8) pour la conduite de l'air possèdent une partie supérieure (9) en forme de crochet et une partie inférieure (10), latérale, contre laquelle ils peuvent être appuyés, la partie supérieure en forme de crochet étant encastrable d'après sa forme avec une partie de la grille verticale lui correspondant, une cavité (11) étant formée entre la partie supérieure (9) en forme de crochet et la partie inférieure (10) contre laquelle ils peuvent être appuyés, les crochets (8) pour la conduite de l'air possèdent des saillances supérieures (12) rétrécissant localement l'entrée du gas de combustion vers la chambre de post-combustion (3), ces saillances supérieures distancées latéralement les unes des autres s'étendant pratiquement au-delà de la hauteur totale de l'entrée des gas de combustion.

5. Un four d'incinération, d'après une des revendications 2 à 4, caractérisé en cela, que les crochets (8) pour la conduite de l'air et/ou pour la grille verticale sont fabriqués à partir d'argile réfractaire ou de béton résistant à de très hautes températures.

6. Un four d'incinération, d'après une des revendications 1 à 4, caractérisé en cela, que la chambre de circulation (22) comporte une moitié de chambre avant (23) et une moitié de chambre arrière (24), la moitié de chambre arrière (24) possédant une pointe incandescente antérieure (26) placée à l'arrière dans le domaine où se termine la partie (28) en biais vers le bas, la moitié de chambre avant (23) possédant une pointe incandescente postérieure (25) placée à l'avant dans le domaine où la partie (28) en biais se termine vers le haut, les moitiés de chambre avant et arrière (23, 24) étant fixable au four et, de fait, à la chaudière tout en restant détachables, pouvant être en particulier accrochées à des crochets (27) du four et, de fait, de la chaudière prévus à cet effet.

7. Un four d'incinération, d'après une des revendications 1 à 6, caractérisé en cela, que la chambre de post-combustion servant de chambre de circulation comporte sur le coté extérieur deux éléments gondolés (15, 16) servant à la circulation, qui forment dans le domaine latéral de la paroi sur le coté extérieur des parties gondolées fermées servant à la circulation et un échappement des fumés rétréci au centre.

8. Un four d'incinération, d'après la revendication 7,
caractérisé en cela, que les éléments gondolés (15, 16) servant à la circulation sont fabriqués à partir d'argile réfractaire ou de béton résistant à de très hautes températures.

9. Un four d'incinération, d'après la revendication 7 ou 8, caractérisé en cela, que les éléments gondolés (15, 16) servant à la circulation possèdent des surfaces inférieures (17) en biais sur lesquelles il est possible de les poser, ainsi qu'une surface externe verticale (18) et une surface interne (19) en biais, l'épaisseur inférieure (D) des éléments gondolés (15, 16) servant à la circulation étant plus importante que l'épaisseur supérieure (d), et ont de plus une surface horizontale supérieure (20), comportant une élidation centrale (21).

10. Un four d'incinération, d'après la revendication 9,
caractérisé en cela, que l'élidation centrale (21) se rétrécit vers le bas sous la forme d'un cône et se prolonge en biais vers le bas en direction du raccord des gas de combustion.
